# EUROPÄISCHE PATENTANMELDUNG

(11) **EP 2 194 197 A2**
(43) Veröffentlichungstag der Anmeldung: **09.06.2010**
(21) Anmeldenummer: 09014916.2
(22) Anmeldetag: 02.12.2009
(51) Int. Cl.: E03C 1/18, B65F 1/00, B65F 1/14

(54) **Einbauspüle mit Abfalltrennsystem**

(30) Priorität: 03.12.2008 DE 102008060328
(71) Anmelder: Niro-Plan AG, 4663 Aaburg (CH)
(72) Erfinder:
(74) Vertreter: Lemcke, Brommer & Partner

(57) **Zusammenfassung**

Eine Einbauspüle (1), insbesondere Küchenspüle, mit integriertem Abfalltrennsystem (2), wobei an der Unterseite der Spüle (1'), insbesondere im Bereich eines Spülenbeckens (3a,3b), eine Rahmenstruktur (4) befestigt ist, welche zum Aufnehmen einer Anzahl von Abfallbehältern (5a,5b) ausgebildet ist, so dass die Einbauspüle (1) zusammen mit dem Abfalltrennsystem (2) in ein Möbel (7), insbesondere einen Küchenunterschrank, einsetzbar ist.

## Beschreibung

Die vorliegende Erfindung betrifft eine Einbauspüle nach dem Oberbegriff des Patentanspruchs 1, insbesondere eine Küchenspüle, mit einem integrierten Abfalltrennsystem.

Weiterhin betrifft die vorliegende Erfindung ein Abfalltrennsystem nach dem Oberbegriff des Patentanspruchs 14 für eine Einbauspüle, insbesondere Küchenspüle.

Aus dem Stand der Technik sind Einbauspülen, insbesondere Küchenspülen, bekannt, die in einen entsprechenden Spülenausschnitt einer Arbeitsplatte eingepasst und dabei mit ihren Spülenbecken zumindest teilweise in ein Möbel, wie einen Küchenunterschrank, eingesetzt werden. Das Möbel nimmt in diesem Zusammenhang regelmäßig auch eine Ablaufgarnitur auf, welche unterhalb der Spülenbecken angeordnet ist. Weiterhin ist aus dem Stand der Technik bekannt, unterhalb derartiger Spülen in dem genannten Möbel einzelne Abfallbehälter oder Abfalltrennsysteme vorzusehen. Bei einem Abfalltrennsystem handelt es sich um eine Anordnung einer Mehrzahl von Abfallbehältern, um beispielsweise Restabfall von recyclingfähigem Abfall, wie Papier, Pappe, Konservendosen oder dergleichen, zu trennen.

In diesem Zusammenhang ist als nachteilig anzusehen, dass oftmals die verfügbaren Abfalltrennsysteme im Hinblick auf ihre Einbausituation in dem genannten Möbel und insbesondere im Hinblick auf ihren Platzbedarf unterhalb der Spülenbecken nicht optimal auf die Einbauspüle abgestimmt sind, so dass entweder gar kein Abfalltrennsystem unter der Spüle eingebaut werden kann oder der restliche verfügbare Platz unterhalb der Spüle nach Einbau des Abfalltrennsystems nicht mehr anderweitig nutzbar ist. Außerdem kann sich der Einbau des Abfalltrennsystems selbst im beengten Bereich unterhalb der Spüle als mühsam und entsprechend zeit- und/oder kostenintensiv erweisen. Zusätzliche Kompatibilitätsprobleme bestehen im Bereich der Ablaufgarnitur, welche oftmals den nachträglichen Einbau eines Abfalltrennsystems verhindert.

Der Erfindung liegt die Aufgabe zugrunde, eine Einbauspüle der oben genannten Art dahingehend weiterzuentwickeln, dass bei möglichst optimaler Raumausnutzung und zugleich möglichst einfacher Handhabbarkeit und Montierbarkeit im Bereich der Spüle ein Abfalltrennsystem der weiter oben beschriebenen Art realisiert werden kann.

Diese Aufgabe wird erfindungsgemäß gelöst durch eine Einbauspüle mit den Merkmalen des beigefügten Patentanspruchs 1. Insbesondere im Zuge einer Nachrüstung bei bereits bestehenden bzw. eingebauten Einbauspülen wird die Aufgabe auch gelöst durch ein Abfalltrennsystem mit den Merkmalen des Patentanspruchs 14.

Vorteilhafte Weiterbildungen der Erfindung sind jeweils Gegenstand von Unteransprüchen, deren Wortlaut hiermit durch ausdrückliche Bezugnahme in die Beschreibung aufgenommen wird, um unnötige Textwiederholungen zu vermeiden.

Erfindungsgemäß ist eine Einbauspüle, insbesondere Küchenspüle, mit integriertem Abfalltrennsystem **dadurch gekennzeichnet, dass** an der Unterseite der Spüle, insbesondere im Bereich eines Spülenbeckens eine Rahmenstruktur befestigt ist, welche zum Aufnehmen einer Anzahl von Abfallbehältern ausgebildet ist, so dass die Einbauspüle zusammen mit dem Abfalltrennsystem in ein Möbel, insbesondere einen Küchenunterschrank, einsetzbar ist.

Ein erfindungsgemäßes Abfalltrennsystem für eine Einbauspüle, insbesondere Küchenspüle, ist gekennzeichnet durch eine Rahmenstruktur zur Befestigung an der Unterseite der Spüle, insbesondere im Bereich eines Spülenbeckens, die zum Aufnehmen einer Anzahl von Abfallbehältern ausgebildet ist.

Ein wesentliches Merkmal der vorliegenden Erfindung besteht demnach darin, die Einbauspüle mit dem Abfalltrennsystem modulartig zu einer baulichen Einheit zu verbinden. Diese lässt sich dann als Ganze in das Möbel einsetzen, wodurch zum einen die Montagefreundlichkeit ganz entschieden erhöht wird. Insbesondere ist ein Anbohren des Möbels nicht erforderlich. Da die Einbauspüle und das Abfalltrennsystem dabei von Anfang an als bauliche Einheit konzipiert sind, lässt sich auch in geometrischer Hinsicht eine Optimierung des benötigten Bauraums erreichen. Zudem ergeben sich auch bei Möbel unterschiedlicher Wandstärke keine Einbauschwierigkeiten.

Wie der Fachmann erkennt, ist die vorliegende Erfindung dabei keinesfalls nur auf Abfalltrennsysteme mit einer Mehrzahl an Abfallbehältern beschränkt, sondern umfasst auch Abfallsysteme mit lediglich einem solchen Behälter. Vorliegend ist jedoch verallgemeinernd nur von "Abfalltrennsystemen" die Rede.

Mit Hilfe des erfindungsgemäßen Abfalltrennsystems lässt sich - wie gesagt - ein entsprechender Vorteil im Wesentlichen auch bei bereits vorhandenen bzw. eingebauten Spülen erreichen, indem das Abfalltrennsystem nachträglich an der Unterseite der Spüle befestigt wird.

Weitere entscheidende Vorteile der vorliegenden Erfindung sind die reduzierte Montagezeit sowie eine leicht erreichbare Reinigungsfreundlichkeit.

Eine erste Weiterbildung der erfindungsgemäßen Einbauspüle sieht vor, dass die Rahmenstruktur eine Öffnung zum Entnehmen der Abfallbehälter aufweist. Die Öffnung ist vorzugsweise zumindest an derjenigen Seite (Vorderseite) der Rahmenstruktur vorgesehen, welche im montierten Zustand einer entsprechenden Öffnung in dem Möbel zugewandt ist.

Im einfachsten Fall ist die Rahmenstruktur an ihrer Vorderseite offen ausgebildet, so dass die Abfallbehälter durch einfaches Hineingreifen in die Rahmenstruktur aus dieser entnommen werden können. Eine andere Weiterbildung der erfindungsgemäßen Einbauspüle sieht allerdings vor, dass in der Rahmenstruktur auf Höhe der genannten Öffnung eine Auszugseinrichtung für die Abfallbehälter vorgesehen ist, um diese durch die Öffnung aus der Rahmenstruktur zu entnehmen. Vorzugsweise weist die Auszugseinrichtung teleskopierbare Führungsschienen auf, welche an bzw. in der Rahmenstruktur befestigt sind.

Die Rahmenstruktur kann wannenartig mit geschlossener Unterseite ausgebildet sein, so dass die Abfallbehälter einfach auf der geschlossenen Unterseite der Rahmenstruktur abgestellt sind. Alternativ kann jedoch vorgesehen sein, dass die Rahmenstruktur auf einer der Spüle abgewandten Unterseite zumindest teilweise offen ausgebildet ist und dass die Abfallbehälter durch die so gebildete untere Öffnung zumindest teilweise nach unten aus der Rahmenstruktur herausragen, wobei sie vorzugsweise im Bereich der Auszugseinrichtung durch ein Herausfallen nach unten aus der Rahmenstruktur gesichert sind.

In diesem Zusammenhang sieht eine andere Weiterbildung der erfindungsgemäßen Einbauspüle vor, dass die Auszugseinrichtung eine Haltestruktur für die Abfallbehälter aufweist. Die Haltestruktur kann insbesondere derart ausgebildet sein, dass die Abfallbehälter einzeln entnehmbar in die Haltestruktur eingehängt sind.

Dabei kann vorgesehen sein, dass die Haltestruktur eine Anzahl von Durchbrüchen aufweist, deren Innenkontur jeweils gegenüber einer Außenkontur der Abfallbehälter ein gewisses Mindermaß aufweist, so dass die Abfallbehälter jeweils in einem der genannten Durchbrüche der Haltestruktur hängend gehalten sind.

Die Haltestruktur ist dann zusammen mit den Abfallbehältern mittels der Auszugseinrichtung aus der Rahmenstruktur herausbewegbar, um die Abfallbehälter zu befüllen oder zu entnehmen.

Eine besonders vorteilhafte Weiterbildung der erfindungsgemäßen Einbauspüle sieht vor, dass die Rahmenstruktur derart dimensioniert ist, dass unterhalb der Rahmenstruktur und unterhalb der Abfallbehälter innerhalb des Möbels ein noch nutzbarer Stauraum verbleibt, beispielsweise zum Ablegen einer Kehrschaufel mit Besen oder dergleichen.

Eine andere äußerst bevorzugte Weiterbildung der erfindungsgemäßen Einbauspüle sieht vor, dass innerhalb der Rahmenstruktur und oberhalb der Abfallbehälter bzw. der Auszugseinrichtung und/oder der Haltestruktur eine Ablaufgarnitur für das wenigstens eine Spülenbecken angeordnet ist. Die Ablaufgarnitur ist vorzugsweise bereits vor dem Einsetzen der Einbauspüle in das Möbel innerhalb des erfindungsgemäß geschaffenen Moduls vorhanden, so dass nach Montage nur noch die Armatur und die Ablaufverbindung angeschlossen werden müssen, was zu der bereits angesprochenen Reduzierung der Montagezeit beiträgt. Außerdem ist auf diese Weise sichergestellt, dass es zu keiner baulichen Behinderung zwischen Ablaufgarnitur und Abfalltrennsystem kommt.

Die Rahmenstruktur ist vorzugsweise in Metall ausgebildet und an der Unterseite der Spüle angeklebt. Allerdings ist die vorliegende Erfindung weder auf eine derartige Ausgestaltung der Rahmenstruktur noch deren Befestigung an der Spüle beschränkt. So kann die Rahmenstruktur auch in einem anderen geeigneten Werkstoff, wie Kunststoff, ausgebildet und durch Schrauben, formschlüssige Verbindung oder sogar stoffschlüssig an der Spüle befestigt sein.

In diesem Zusammenhang sieht eine andere Weiterbildung der erfindungsgemäßen Einbauspüle vor, dass an der Unterseite der Spüle eine Anzahl von Laschen vorgesehen ist, die jeweils wenigstens eine Gewindestruktur zur geschraubten Befestigung der Rahmenstruktur aufweisen.

Die genannten Laschen können an der Spülenunterseite angeklebt sein, was insbesondere im Falle einer einstückig gezogenen Spüle vorteilhaft ist. Alternativ können die Laschen jedoch auch an einem Beckenflansch eines Spülenbeckens angeformt sein, was insbesondere bei einer Spüle mit stoffschlüssig eingepassten Becken von Vorteil ist.

Eine Weiterbildung des erfindungsgemäßen Abfalltrennsystems sieht in diesem Zusammenhang vor, dass das Abfalltrennsystem Befestigungslaschen mit Durchbrüchen zum geschraubten Befestigen des Abfalltrennsystems an den genannten Laschen der Einbauspüle aufweist.

Die vorliegende Erfindung ist darüber hinaus nicht auf die Befestigung des Abfalltrennsystems bzw. der Rahmenstruktur an der Unterseite der Spüle im Bereich des Spülenrahmens beschränkt; alternativ ist auch eine Befestigung seitlich an den Wänden eines Spülenbeckens möglich.

Weitere Eigenschaften und Vorteile der vorliegenden Erfindung ergeben sich aus der nachfolgenden Beschreibung von Ausführungsbeispielen anhand der Zeichnung.
- Figur 1: zeigt eine Vorderansicht einer erfindungsgemäßen Einbauspüle mit Abfalltrennsystem;
- Figur 2: zeigt eine Seitenansicht der Einbauspüle gemäß Figur 1;
- Figur 3: zeigt den Einbau der Spüle gemäß Figur 1 und Figur 2 in einen Küchenunterschrank;
- Figur 4: zeigt die Einbauspüle gemäß Figur 1 und Figur 2 nach erfolgtem Einbau in den Küchenunterschrank;
- Figur 5: zeigt die Entnahme eines Abfallbehälters aus der eingebauten erfindungsgemäßen Einbauspüle;
- Figur 6: zeigt eine alternative Ausgestaltung der erfindungsgemäßen Einbauspüle;
- Figur 7: zeigt in einer Explosionsdarstellung die Rahmenstruktur des Abfalltrennsystems der Einbauspüle gemäß Figur 6 mit einer Auszugseinrichtung für die Abfallbehälter;
- Figur 8: zeigt eine erste Befestigungsmöglichkeit der Rahmenstruktur des Abfalltrennsystems im Bereich des Spülenbeckens einer Einbauspüle;
- Figur 9: zeigt ein Detail der Ausgestaltung gemäß Figur 8;
- Figur 10: zeigt eine weitere Befestigungsmöglichkeit der Rahmenstruktur des Abfalltrennsystems im Bereich des Spülenbeckens einer Einbauspüle; und
- Figur 11: zeigt ein Detail der Ausgestaltung gemäß Figur 10.

Figur 1 zeigt eine Vorderansicht einer ersten Ausgestaltung der erfindungsgemäßen Einbauspüle, die als Ganzes mit dem Bezugszeichen 1 bezeichnet ist. Vorliegend ist die Einbauspüle 1 ohne Beschränkung als Küchenspüle ausgebildet. Sie weist ein mit dem Bezugszeichen 2 bezeichnetes integriertes Abfalltrennsystem auf, welches an der Unterseite der eigentlichen Spüle 1' im Bereich der Spülenbecken 3a, 3b angeordnet ist. Allerdings ist die vorliegende Erfindung keinesfalls auf eine Spüle mit einer bestimmten Anzahl von Spülenbecken beschränkt.

Zum Schaffen der erfindungsgemäßen Einbauspüle 1 ist an der Unterseite der Spüle 1' eine Rahmenstruktur 4 befestigt, beispielsweise angeschraubt oder angeklebt, ohne dass die Erfindung auf die genannten Befestigungsarten beschränkt ist. Die Rahmenstruktur 4 ist vorzugsweise in Kunststoff ausgebildet, sie kann jedoch auch in einem anderen geeigneten Werkstoff ausgebildet sein, beispielsweise in Metall. Bei den in den Figuren 1 bis 5 dargestellten Ausführungsformen ist die Rahmenstruktur 4 zur Vorderseite der Einbauspüle 1 hin offen und an den beiden Seiten geschlossen ausgebildet. Die Rückseite der Rahmenstruktur 4 kann wahlweise offen oder geschlossen ausgebildet sein, was in den Figuren 1 bis 5 nicht explizit dargestellt ist.

Die Rahmenstruktur 4 dient zum Aufnehmen einer Anzahl von Abfallbehältern 5a, 5b in dem Bereich unterhalb der Spülenbecken 3a, 3b und insbesondere unterhalb einer (gemeinsamen) Ablaufgarnitur 6 für die Spülenbecken 3a, 3b. Mit anderen Worten: Die Rahmenstruktur 4 erstreckt sich soweit unterhalb der Spülenbecken 3a, 3b bzw. der Ablaufgarnitur 6, dass zwischen dem Boden 4' der Rahmenstruktur 4 und den Spülenbecken 3a, 3b bzw. der Ablaufgarnitur 6 ausreichend Freiraum zum Einbringen (Einstellen) der Abfallbehälter 5a, 5b verbleibt. Dies ist insbesondere der Figur 1 zu entnehmen.

Die Spüle 1' bildet auf dieser Weise zusammen mit dem integrierten Abfalltrennsystem 2 ein kompaktes Einbauspülenmodul (die Einbauspüle 1), welches sich insbesondere zusammen mit der bereits vorinstallierten Ablaufgarnitur 6 und gegebenenfalls den Abfallbehältern 5a, 5b in ein Möbel 7, wie den in Figur 3 gezeigten Küchenunterschrank einsetzen lässt. Der Küchenunterschrank 7 trägt zu diesem Zweck eine Arbeitsplatte 8, welche einen entsprechenden Ausschnitt 9 zum Einsetzen der Einbauspüle 1 aufweist.

Figur 4 zeigt die fertig eingesetzte Einbauspüle 1 zusammen mit dem Möbel 7, wobei unterhalb der Rahmenstruktur 4 in dem Möbel 7 noch ein zusätzlicher Stauraum 10 verbleibt, beispielsweise zum Einstellen eines Handfegers mit Kehrblech, Reinigungsmitteln oder dergleichen.

Gemäß der Darstellung in Figur 2 erleichtert eine nach hinten zumindest teilweise offene Rahmenstruktur 4 das Anschließen der Ablaufgarnitur 6 an eine vorhandene Wandinstallation. Darüber hinaus ist in Figur 2 anhand des Pfeils P eine mögliche Entnahme der Abfallbehälter 5a, 5b nach vorne aus der offenen Rahmenstruktur 4 heraus dargestellt (vgl. hierzu auch die perspektivische Darstellung in Figur 5).

Die vorstehend beschriebenen Figuren 1 bis 5 illustrieren das grundlegende Prinzip der erfindungsgemäßen Einbauspüle 1, insbesondere was die grundsätzliche Ausgestaltung des integrierten Abfalltrennsystems 2 mit Rahmenstruktur 4 im Bereich unterhalb der Spülenbecken 3a, 3b der Spüle 1' und die Auf- bzw. Entnahme der Abfallbehälter 5a, 5b anbelangt.

Die nachfolgenden Figuren 6 bis 11 zeigen konkrete Weiterbildungen bzw. alternative Ausgestaltungen insbesondere der Rahmenstruktur 4 im Hinblick auf deren Verbindung mit der eigentlichen Spüle 1' sowie bezüglich der Auf- und Entnahmemöglichkeiten für die Abfallbehälter.

Gemäß der Darstellung in den Figuren 6 und 7 ist die Rahmenstruktur 4 als nach oben und unten hin offener Kasten mit Seitenwänden 4a, 4b, Rückwand 4c und Vorderwand 4d ausgebildet, wobei die Vorderwand 4d nach unten hin kürzer ausgebildet ist als die Seitenwände 4a, 4b und die Rückwand 4c, so dass im vorderen unteren Bereich der Rahmenstruktur 4 eine Öffnung 4e verbleibt. In ihrem oberen Bereich weist die Rahmenstruktur 4 seitliche Abwinkelungen der Seitenwände 4a, 4b auf, die auch als Befestigungslaschen 4f, 4g bezeichnet werden und welche insbesondere in Figur 7 gut zu erkennen sind. Die Befestigungslaschen 4f, 4g dienen zum Befestigen der Rahmenstruktur 4 an der Unterseite der Spüle 1', insbesondere im Bereich eines Spülenbeckens 3, das heißt seitlich davon. Entweder kann die Rahmenstruktur 4 mit den Befestigungslaschen 4f, 4g direkt an der Unterseite der Spüle 1' angeklebt werden. Alternativ sieht die in Figur 7 gezeigte Ausgestaltung der Rahmenstruktur 4 im Bereich der Befestigungslaschen 4f, 4g eine Anzahl von Befestigungsmitteln 4h vor, die zum Befestigen an entsprechenden komplementären Befestigungsmitteln an der Unterseite der Spüle 1' (hier nicht explizit dargestellt) dienen.

Beispielsweise kann es sich bei den genannten Befestigungsmitteln 4h um Bohrungen oder Durchbrüche handeln, die mit entsprechenden komplementären Strukturen an der Unterseite der Spüle 1' zusammenwirken, wie weiter unten anhand der Figuren 8 bis 11 exemplarisch dargestellt.

Wie insbesondere der Explosionsdarstellung in Figur 7 zu entnehmen ist, weist die gezeigte Rahmenstruktur 4 im jeweils unteren Bereich der Seitenwände 4a, 4b eine Auszugseinrichtung 12 für die Abfallbehälter 5a, 5b auf. Die Auszugseinrichtung 12 umfasst Auszugsschienen 12a, 12b an sich bekannter Art, welche im unteren Bereich der Seitenwände 4a, 4b teleskopierbar innerhalb der Rahmenstruktur 4 angeordnet, vorzugsweise angeschraubt sind. Die Auszugseinrichtung 12 trägt eine Haltestruktur 13 mit einer Anzahl von Ausnehmungen 13a, 13b, in welche die Abfallbehälter 5a, 5b einhängbar sind. Die Haltestruktur 13 ist ihrerseits an den Auszugsschienen 12a, 12b befestigt, indem die an der Innenseite der Auszugsschienen 12a, 12b vorgesehenen Vorsprünge 12c in komplementäre Ausnehmungen 13c der Haltestruktur 13 eingreifen.

Figur 6 zeigt die Rahmenstruktur 4 gemäß Figur 7 im zusammengebauten Zustand mit in die Haltestruktur 13 eingehängten Abfallbehältern 5a, 5b, die nach vorne aus der Rahmenstruktur 4 bzw. dem Möbel 7 herausgezogen sind. Die Abfallbehälter 5a, 5b weisen vorzugsweise einen Griff 5c zum Entnehmen aus der Haltestruktur 13 auf, wie in Figur 7 gezeigt.

Figur 8 zeigt eine Befestigungsmöglichkeit für die Rahmenstruktur 4 bei einer Spüle 1' mit einem eingeschweißten Spülenbecken 3. Dabei ist die Rahmenstruktur 4 grundsätzlich wie in den Figuren 6 und 7 ausgebildet, allerdings weist sie der Öffnung 4e entsprechende Öffnungen an ihrer Vorder- und an ihrer Rückseite auf. Im Bereich der Befestigungslaschen 4f, 4g sind die bereits angesprochenen Befestigungsmittel 4h in Form von Bohrungen bzw. Durchbrüchen erkennbar. Innen an den Seitenwänden 4a, 4b der Rahmenstruktur 4 sind Führungen 12a', 12b' der Auszugsschienen 12a, 12b (vgl. Figur 7) angeordnet.

Im Zuge der genannten Ausgestaltung weist das Spülenbecken 3 an seinem umlaufenden Beckenflansch 3', welcher zum Anschweißen an die restliche Spüle 1' dient, seitlich eine Anzahl von Laschen 3" auf. Wie insbesondere der Detaildarstellung in Figur 9 zu entnehmen ist, sind die Laschen 3" gegenüber dem Beckenflansch 3' bzw. im Spülenbecken 3 selbst nach oben, das heißt von der restlichen Spüle 1' weg und bzw. nach außen abgewinkelt und weisen jeweils eine Gewindebohrung 3'" auf. Letztere dient zum Befestigen der Rahmenstruktur 4 an dem Spülenbecken 3, wie in Figur 8 dargestellt, indem Schraubmittel 14 durch die Bohrungen 4h in den Befestigungslaschen 4f, 4g der Rahmenstruktur 4 in die Gewindebohrungen 3"' an den Laschen 3" des Spülenbeckens 3 eingeschraubt werden.

Wenn ein entsprechendes Spülenbecken 3 bei der Herstellung der Einbauspüle 1 verwendet wird, lässt sich die Rahmenstruktur 4 und damit das integrierte Abfalltrennsystem 2 auch nachträglich bei einer bereits bestehenden und in ein Möbel 7 eingebauten Einbauspüle 1 anbringen.

In den Figuren 10 und 11 ist eine alternative Ausgestaltung der Befestigung der Rahmenstruktur 4 dargestellt, wobei vorliegend nur auf die Unterschiede zwischen den Figuren 8 und 9 einerseits und den Figuren 10 und 11 andererseits eingegangen wird.

Die Spüle 1' gemäß Figur 10 ist als Einstückspüle mit gezogenem Spülenbecken 3 ausgebildet. Seitlich im Bereich des Spülenbeckens 3 sind an der Spüle 1' längliche (Laschen-)Elemente 15 angeordnet, vorzugsweise angeklebt, die eine Anzahl von Verdickungen 15' aufweisen, in deren Bereich jeweils eine Gewindebohrung 15" zum Einschrauben der Schraubmittel 14 vorgesehen ist. Somit entsprechen die Verdickungen 15' gemäß Figur 10 und Figur 11 funktional gerade den Laschen 3" gemäß Figur 8 und Figur 9, und die Gewindebohrungen 15" gemäß Figur 10 und Figur 11 entsprechen den Gewindebohrungen 3'" gemäß Figur 8 und Figur 9.

Auch die länglichen Elemente 15 gemäß Figur 10 und Figur 11 lassen sich nachträglich bei bestehenden Spülen 1' anbringen, um daran die Rahmenstruktur 4 für das integrierte Abfalltrennsystem 2 (vgl. Figur 1 bis 5) zu befestigen.

Die auch nach hinten offene Rahmenstruktur 4 gemäß den Figuren 8 bis 11 erleichtert das Anschließen der gegebenenfalls vorhandenen Ablaufgarnitur 6 gemäß den Figuren 1 bis 5.

Auf diese Weise schafft die vorliegende Erfindung eine modulare Einbauspüle 1 mit integriertem Abfalltrennsystem 2, die sich insbesondere als bauliche Einheit leicht in ein Möbel, wie einen Küchenunterschrank integrieren lässt, oder bei der ein platzsparendes und bauraumoptimiertes Abfalltrennsystem 2 nachträglich an einer bestehenden Spüle 1' angebracht werden kann.

## Patentansprüche

1. Einbauspüle (1), insbesondere Küchenspüle, mit integriertem Abfalltrennsystem (2),
**dadurch gekennzeichnet,**
**dass** an der Unterseite der Spüle (1'), insbesondere im Bereich eines Spülenbeckens (3, 3a, 3b), eine Rahmenstruktur (4) befestigt ist, welche zum Aufnehmen einer Anzahl von Abfallbehältern (5a, 5b) ausgebildet ist, so dass die Einbauspüle (1) zusammen mit dem Abfalltrennsystem (2) in ein Möbel (7), insbesondere einen Küchenunterschrank, einsetzbar ist.

2. Einbauspüle (1) nach Anspruch 1,
**dadurch gekennzeichnet,**
**dass** die Rahmenstruktur (4) zumindest an ihrer einer entsprechenden Öffnung in dem Möbel (7) zugewandten bzw. zuzuwendenden Vorderseite eine Öffnung (4e) zum Entnehmen der Abfallbehälter (5a, 5b) aufweist.

3. Einbauspüle (1) nach Anspruch 2,
**dadurch gekennzeichnet,**
**dass** in der Rahmenstruktur (4) auf Höhe der Öffnung (4e) eine Auszugseinrichtung (12) für die Abfallbehälter (5a, 5b) vorgesehen ist, um diese durch die Öffnung (4e) aus der Rahmenstruktur (4) zu entnehmen.

4. Einbauspüle (1) nach Anspruch 3,
**dadurch gekennzeichnet,**
**dass** die Rahmenstruktur (4) auf ihrer der Spüle (1') abgewandten Unterseite zumindest teilweise offen ausgebildet ist und dass die Abfallbehälter (5a, 5b) durch die Öffnung zumindest teilweise nach unten aus der Rahmenstruktur (4) herausragen.

5. Einbauspüle (1) nach mindestens einem der Ansprüche 1 bis 3,
**dadurch gekennzeichnet,**
**dass** die Rahmenstruktur (4) auf ihrer der Spüle (1') abgewandten Unterseite zumindest teilweise geschlossen ausgebildet ist und dass die Abfallbehälter (5a, 5b) auf der geschlossenen Unterseite der Rahmenstruktur (4) abstellbar sind.

6. Einbauspüle (1) nach Anspruch 3 oder 4,
**dadurch gekennzeichnet,**
**dass** die Auszugseinrichtung (12) eine Haltestruktur (13) für die Abfallbehälter (5a, 5b) aufweist, in welcher die Abfallbehälter insbesondere einzeln entnehmbar aufgenommen, insbesondere eingehängt sind.

7. Einbauspüle (1) nach Anspruch 6,
**dadurch gekennzeichnet,**
**dass** die Haltestruktur (13) eine Anzahl von Durchbrüchen (13a, 13b) aufweist, deren Innenkontur gegenüber einer Außenkontur der Abfallbehälter (5a, 5b) ein gewisses Mindermaß aufweist, so dass die Abfallbehälter (5a, 5b) jeweils in einem Durchbruch (13a, 13b) der Haltestruktur (13) gehalten sind.

8. Einbauspüle (1) nach Anspruch 6 oder 7,
**dadurch gekennzeichnet,**
**dass** die Haltestruktur (13) mittels der Auszugseinrichtung (12) aus der Rahmenstruktur (4) herausbewegbar ist.

9. Einbauspüle (1) nach mindestens einem der Ansprüche 1 bis 8,
**dadurch gekennzeichnet,**
**dass** die Rahmenstruktur (4) derart dimensioniert ist, dass unterhalb der Rahmenstruktur (4) und unterhalb der Abfallbehälter (5a, 5b) innerhalb des Möbels (7) ein noch nutzbarer Stauraum (10) verbleibt.

10. Einbauspüle (1) nach mindestens einem der Ansprüche 1 bis 9,
**dadurch gekennzeichnet,**
**dass** innerhalb der Rahmenstruktur (4) oberhalb der Abfallbehälter (5a, 5b) eine Ablaufgarnitur (6) für das wenigstens eine Spülenbecken (3, 3a, 3b) angeordnet ist.

11. Einbauspüle (1) nach mindestens einem der Ansprüche 1 bis 10, gegebenenfalls ohne die Rahmenstruktur (4),
**dadurch gekennzeichnet,**
**dass** an der Unterseite der Spüle (1'), insbesondere seitlich des wenigstens einen Spülenbeckens (3, 3a, 3b) eine Anzahl von Laschen (3", 15) vorgesehen ist, die jeweils wenigstens eine Gewindestruktur (3"', 15") zum geschraubten Befestigen der Rahmenstruktur (4) aufweisen.

12. Einbauspüle (1) nach Anspruch 11,
**dadurch gekennzeichnet,**
**dass** die Laschen (15), insbesondere im Falle einer Einstückspüle, an der Spüle (1') angeklebt sind.

13. Einbauspüle (1) nach Anspruch 11,
**dadurch gekennzeichnet,**
**dass** die Laschen (3"), insbesondere bei einer Spüle (1') mit stoffschlüssig eingepassten Becken (3), an einem Beckenflansch (3') angeformt sind.

14. Abfalltrennsystem (2) für eine Einbauspüle (1), insbesondere Küchenspüle, **gekennzeichnet durch** eine Rahmenstruktur (4) zur Befestigung an der Unterseite der Spüle (1'), insbesondere im Bereich eines Spülenbeckens (3, 3a, 3b), die zum Aufnehmen einer Anzahl von Abfallbehältern (5a, 5b) ausgebildet ist.

15. Abfalltrennsystem (2) nach Anspruch 14, **gekennzeichnet durch** die jeweiligen weiteren Merkmale insbesondere der Rahmenstruktur (4) gemäß zumindest einem der Ansprüche 2 bis 10.

16. Abfalltrennsystem nach Anspruch 14 oder 15, **gekennzeichnet durch** Befestigungslaschen (4f, 4g) mit Durchbrüchen (4h) zum geschraubten Befestigen der Rahmenstruktur (4) an den Laschen (3", 15) der Einbauspüle (1) gemäß einem der Ansprüche 11 bis 13.
